# EUROPÄISCHE PATENTSCHRIFT

(11) **EP 0 962 629 B1**
(45) Veröffentlichungstag und Bekanntmachung des Hinweises auf die Patenterteilung: **30.06.2004**
(21) Anmeldenummer: 99107959.1
(22) Anmeldetag: 22.04.1999
(51) Int. Cl.: F01L 13/00

(54) **Variabler Ventiltrieb für eine Brennkraftmaschine**
Variable valve drive for internal combustion engine
Commande de soupape variable pour moteur à combustion interne

(30) Priorität: 05.06.1998 DE 19825308
(43) Veröffentlichungstag der Anmeldung: 08.12.1999
(73) Patentinhaber: Bayerische Motoren Werke Aktiengesellschaft, 80788 München (DE)
(72) Erfinder: Fischer, Gert, 82340 Feldafing (DE); Bidlingmaier, Michael, 80637 München (DE); Föster, Stefan, 82327 Tutzing (DE)

(56) Entgegenhaltungen:
- EP-A- 0 686 756
- US-A- 4 638 773
- US-A- 4 911 124
- US-A- 5 732 669

## Beschreibung

Die Erfindung bezieht sich nach dem Oberbegriff des Patentanspruches 1 auf einen variablen Ventiltrieb für eine Brennkraftmaschine, bei dem ein Hubventil von einem Steuernocken einer Nockenwelle mittels eines Ventilhebels betätigt ist, der über eine in seinem ventilfernen Endbereich angeordnete Kurvenbahn unter Zwischenschaltung einer gesteuert verlagerbaren Rolle mit dem Steuernocken zusammenwirkt derart, daß die quer zur Nockenwellen-Drehachse gegen und in Drehrichtung des Steuernockens diskontinuierlich verlagerbare Rolle der Änderung der Öffnungsund Schließzeitpunkte des Hubventils bei konstanten Öffnungswinkeln in Kombination mit variablen Ventilhüben infolge der Änderung der rollenbedingten Ventilhebelübersetzungen dient.

Ein derartiger variabler Ventiltrieb mit einem Kipphebel ist beispielsweise aus der EP 0 717 174 A1 bekannt. Bei diesem bekannten Ventiltrieb sind variable Ventilhübe durch Änderung des Kipphebel-Übersetzungsverhältnisses erzielt, das sich mit der gesteuerten Veränderung der Position der Rolle von einer kippachsennahen Position zu einer kippachsenfernen Position längs der am Kipphebel integrierten Kurvenbahn ergibt. Mit dieser über die Rolle erzielten variablen Kipphebelübersetzung ist systembedingt verbunden auch eine relative Änderung der Position der Rolle zu dem mit ihr zusammenwirkenden Steuernocken derart, daß mit einer Kipphebelübersetzung in Richtung kleiner Kippwinkel die Rolle früher mit der Öffnungsflanke in Eingriff kommt und damit die Öffnungs- und Schließzeitpunkte des Hubventils nach "früh" verstellt sind. Damit verbunden ist ein zwischen den jeweiligen Öffnungs- und Schließzeitpunkten des Hubventils durch die Bemessung des Steuernockens gegebener konstanter Öffnungswinkel, der bei jedem der erreichbaren verminderten Ventilhübe konstant bleibt.

Nachteilig bei diesem bekannten Ventiltrieb ist, daß zur Erzielung einer gewünschten Gasdynamik im Brennraum der Brennkraftmaschine zum einen aus kinematischen Gründen keine ausreichend geringen Ventilhübe zu erreichen sind und zum anderen die Ventilöffnungswinkel konstant bleiben. Dokument EP 0686756 zeigt einen Ventiltrieb, bei dem auch die Ventilhübe änderbar sind.

Der Erfindung liegt die Aufgabe zugrunde, den gattungsgemäßen Ventiltrieb dahingehend zu verbessern, daß insbesondere in niederem Lastbereich der Brennkraftmaschine besonders kleine Ventilhübe bei variabel angepaßten Ventilöffnungswinkel zusätzlich erzielt sind.

Diese Aufgabe ist mit dem Patentanspruch 1 dadurch gelöst, daß die mit der Nockenwellen-Drehachse im wesentlichen parallele Kippachse des Ventilhebels relativ zur Nockenwelle längs einer Bahn derart gesteuert dynamisch verlagerbar ist, daß mit verlagerter Kippachse längs der quer zu einer Verbindungsgeraden der Rollenmitte mit der Ventilhebelauflage am Schaftende des Hubventils gerichteten Bahn der Ventilhebel über die lediglich etwa vom Anfangsbereich bis zum Endbereich der Nockenspitze des Steuernockens gesteuerte Rolle zur Ventilbetätigung aktiviert ist.

Mit dem erfindungsgemäßen Ventiltrieb ist erreichbar, daß mit einer unter der gesteuert fix positionierten Rolle hinwegbewegten Öffnungsflanke und Schließflanke des Steuernockens über den durch die verlagerbare Kippachse ausweichenden Ventilhebel zunächst keine Ventilbetätigung erfolgt und diese erst gegeben ist, wenn die Rolle lediglich etwa vom Anfangsbereich bis zum Endbereich der Nockenspitze des Steuernockens gesteuert den Ventilhebel zur Ventilbetätigung aktiviert.

Der Vorteil der Erfindung ist, daß der zusätzlich jeweils erzielbare variable Ventil-Öffnungswinkel <120° Kurbelwelle bei variablen Ventilhüben <1,5 mm ist, insbesondere bei Verwendung eines Kipphebels als Ventilhebel.

Eine vorteilhafte Ausgestaltung der Erfindung ist dadurch erreicht, daß ein Kipphebel um seine Kippachse kippbeweglich mit einem in einer gehäusefest angeordneten Lagerbrücke längs einer geraden Bahn hubgeführten Hubzylinder in Verbindung steht, wobei der am kipphebelfernen Ende von einer vorgespannten Feder beaufschlagte Hubzylinder in einem Führungsabschnitt ein der vorbestimmten Hubverlagerung der Kippachse entsprechend bemessenes Langloch zum Eingriff eines in der Lagerbrücke angeordneten Anschlagbolzens umfaßt, sowie ferner in diesem Führungsabschnitt eine Ausnehmung vorgesehen ist zum spielbehafteten Eingriff eines Schaltbolzens, der zur Freigabe des gegen die Feder zwischen den Enden des Langloches im Bereich der Nockenspitze des Steuernockens über die Rolle und den um die ventilschaftseitige Kipphebelauflage schwenkbaren Kipphebel hubbeweglich angetriebenen Hubzylinders ansteuerbar ist.

Gegenüber bekannten variablen Ventiltrieben mit mehreren, schaltbaren Ventilhebeln bietet die Erfindung den Vorteil eines Ventiltriebes mit lediglich einem Kipphebel, der in Verbindung mit dem Hubzylinder gegenüber dem bekannten Stand der Technik weniger bewegte Massen umfaßt.

Der vorbeschriebene, grundsätzliche Aufbau des erfindungsgemäßen Ventiltriebes ermöglicht in vorteilhafter Weise eine Ausgestaltung mit einer einzigen Nockenwelle mit Steuernocken für Ein- und Auslaß-Hubventile, umfassend einen auf einer gehäusefest angeordneten Kipphebelwelle gelagerten Kipphebels für ein Auslaß-Hubventil, wobei zwischen der Kipphebelwelle und der relativ zu dieser tiefer in einem Zylinderkopf angeordneten Nockenwelle die Steuerwelle vorgesehen ist zur Betätigung der Rolle zwischen dem Einlaß-Steuernocken und dem Kipphebel mit gesteuert verlagerbarer Kippachse zum variablen Betrieb bzw. Steuerung des Einlaß-Hubventils vorzugsweise im unteren Lastbereich der Brennkraftmaschine, insbesondere im leerlaufnahen Teillastbereich.

Neben einer vorteilhaft baulich kompakten Anordnung des erfindungsgemäßen Ventiltriebes kann mit diesem in weiterer vorteilhafter Weise der in einen Brennraum einströmenden Luft eine Drallbewegung zur besseren Gemischausbildung aufgeprägt werden.

Dies gilt in weiterer Ausgestaltung der Erfindung insbesondere bei einem Zylinderkopf mit zwei Einlaß-Hubventilen je Brennraum, wobei die zugeordneten Kipphebel mit verlagerbarer Kippachse jeweils gesondert ansteuerbar angeordnet sind derart, daß eines der Hubventile mit konstantem Öffnungswinkel bezüglich einer Ein-/Auslaßüberschneidung und eines Ventilhubes variabel gesteuert ist und daß das andere Hubventil mit variablem Ventil-Öffnungswinkel <100° Kurbelwelle mit Ventilhüben <1,1 mm variabel gesteuert ist.

Damit kann in vorteilhafter Weise durch gezielte Drallerzeugung im Brennraum eine verbesserte Verbrennung mit verringertem Verbrauch erzielt werden.

Die Erfindung ist anhand eines in der Zeichnung dargestellten Ausführungsbeispiels beschrieben. Es zeigt
- Figur 1: eine abschnittsweise gezeigte Anordnung des erfindungsgemäßen Ventiltriebes in einem nicht näher gezeigten Zylinderkopf einer Brennkraftmaschine,
- Figur 2: den erfindungsgemäßen Ventiltrieb vergrößert dargestellt mit im Schnitt gezeigter Einrichtung zur Kippachsen-Steuerung,
- Figur 3: mit dem erfindungsgemäßen Ventiltrieb erzielbar Hubverläufe, vorzugsweise für ein oder mehrere Einlaßventile.

Bei einem variablen Ventiltrieb 1 für eine nicht näher dargestellte Brennkraftmaschine ist ein Hubventil 2, 2' von jeweils einem Steuernocken 3 einer Nockenwelle 4 mittels jeweils eines einteiligen Kipphebels 5 betätigt, der über eine in seinem ventilfernen Endbereich angeordnete Kurvenbahn 6 unter Zwischenschaltung einer gesteuert verlagerbaren Rolle 7 mit dem Steuernocken 3 zusammenwirkt. Mit der quer zur Nockenwellen-Drehachse 8 gegen und in Drehrichtung des Steuernockens 3 diskontinuierlich verlagerbaren Rolle 7 ist die Änderung der Öffnungsund Schließzeitpunktpunkte des Hubventils 2, 2' bei konstanten Ventil-Öffnungswinkeln in Kombination mit variablen Ventilhüben infolge der Änderung der rollenbedingten Kipphebelübersetzungen erzielt, wie dies beispielsweise aus der in Figur 3 oberen Hubkurvenschar hervorgeht.

Aufgabengemäß soll dieser Ventiltrieb 1 derart verbessert werden, daß insbesondere bei niederen Lastbereichen der Brennkraftmaschine besonders kleine, variable Ventilhübe bei variablen Ventil-Öffnungswinkeln erzielt sind.

Erfindungsgemäß ist die mit der Nockenwellen-Drehachse 8 im wesentlichen parallele Kippachse 9 des Kipphebels 5 relativ zur Nockenwelle 4 längs einer Bahn 10 derart gesteuert dynamisch verlagerbar, daß mit verlagerter Kippachse 9 längs der quer zu einer Verbindungsgeraden 11 der Rollenmitte 12 mit der Kipphebelauflage 13 am Schaftende des Hubventils 2, 2' gerichteten Bahn 10 der Kipphebel 5 über die lediglich etwa vom Anfangsbereich bis etwa zum Endbereich der Nockenspitze 14 des Steuemockens 3 gesteuerte Rolle 7 zur Ventilbetätigung aktiviert ist.

Mit dem erfindungsgemäß weitergebildeten variablen Ventiltrieb 1 ist in vorteilhafter Weise ein zusätzlich jeweils erzielbarer variabler Ventil-Öffnungswinkel <120° Kurbelwelle bei variablen Ventilhüben <1,5 mm erreicht, wie dies beispielsweise aus Figur 3 mit der Hubkurvenschar nahe der Abszisse aufgezeigt ist.

Eine. hinsichtlich kleinem Bauraum konstruktiv vorteilhafte Ausgestaltung mit geringen Ventiltriebmassen ist in Ausgestaltung der Erfindung dadurch erreicht, daß der Kipphebel 5 um seine Kippachse 9 kippbeweglich mit einem in einer gehäusefest angeordneten Lagerbrücke 15 längs der geraden Bahn 10 hubgeführten Hubzylinder 16 in Verbindung steht, wobei der am kipphebelfernen Ende von einer vorgespannten Feder 17 beaufschlagte Hubzylinder 16 in einem Führungsabschnitt ein der vorbestimmten Hubverlagerung der Kippachse 9 entsprechend bemessenes Langloch 18 zum Eingriff eines in der Lagerbrücke 15 angeordneten Anschlagbolzens 19 umfaßt sowie ferner in diesem Führungsabschnitt eine Ausnehmung 20 vorgesehen ist zum spielbehafteten Eingriff eines Schaltbolzens 21. Dieser ist zur Freigabe des gegen die Feder 17 zwischen den Enden des Langloches 18 im Bereich der Nockenspitze 14 des Steuernockens 3 über die Rolle 7 und den um die ventilschaftseitige Kipphebelauflage 13 schwenkbaren Kipphebel 5 hubbeweglich angetriebenen Hubzylinders 16 ansteuerbar, wobei der hierbei um die Kipphebelauflage 13 schwenkende Kipphebel 5 keine Betätigung des Hubventils 2, 2' bewirkt.

Zur Erzielung einer niedrigen Bauweise ist der Hubzylinder 16 in vorteilhafter Weise von einer Bügelfeder 17 beaufschlagt und zur Erzielung eines im wesentlichen geräuschfreien Ventiltriebes über ein hydraulisches Ventilspiel-Ausgleichselement bzw. HVA 22 auf einem mit dem Kipphebel 5 über zylindrische Gelenkflächen zusammenwirkenden Gelenkstein 23 abgestützt. Zur Ölversorgung des HVA 22 kommuniziert der zum Schaltbolzen 21 diametral fluchtend angeordnete, hohle Anschlagbolzen 19 mit einer Ölkammer 24 einer in der Lagerbrücke 15 ausgebildeten Verteilerleitung 25 zur Fortleitung des Öls über eine im Langloch 18 vorgesehene Durchbrechung 26 des Hubzylinders 16 in dessen mit dem HVA 22 in Verbindung stehenden Innenraum 27, der federseitig über eine in einem Verschluß 28 vorgesehene Einrichtung entlüftet ist. Mittels der vorgespannten Bügelfeder 17 ist der Formschluß der an der Verlagerung der Kippachse 9 beteiligten Bauteile gewährleistet.

Zur gesteuerten, dynamischen Verlagerung der Kippachse 9 wirkt eine ansteuerbare Betätigungseinrichtung 29, 29' über eine winkelverstellbare Schaltwelle 30, 30' mit einem drehfest angeordneten, federelastischen Hebel 31, 31' auf den jeweiligen Schaltbolzen 21 antreibend ein, wobei in der Phase der Betätigung des Hubventils 2, 2' mit über den Hubzylinder 16 blockierten Schaltbolzen 21 bei zugleich angesteuerter Betätigungseinrichtung 29, 29' über die Schaltwelle 30, 30' der federbelastete Hebel 31, 31' derart vorgespannt ist, daß bei Erreichen der Grundkreisphase der Rolle 7 am Steuernocken 3 der Schaltbolzen 21 aus der Ausnehmung 20 im Hubzylinder 16 ausgerückt und in ausgerückter Position über den Hebel 31, 31' gehalten ist.

Damit kann die im Gelenkstein 23 des Kipphebels 5 festgelegte Kippachse 9 entsprechend dem drehenden Steuernocken 3 zwischen den Enden des Langloches 18 hubbeweglich geführt werden, wobei mit Erreichen des unteren Endes des Langloches 18 die freie Schwenkbewegung des Kipphebels 5 um seine Kipphebelauflage 13 am Schaftende des Hubventils 2, 2' beendet ist und somit die Rolle 7 am Ende der Öffnungsflanke vom Anfangsbereich bis zum Endbereich der Nockenspitze 14 des Steuernockens 3 den Kipphebel 5 zur Betätigung des Hubventils 2, 2' aktiviert und anschließend im Bereich der Schließflanke bezüglich einer Ventilhubbetätigung wieder wirkungslos ist.

Zur vorteilhaften Vereinfachung der Montage der flachbauenden Bügelfeder 17, die einerseits im Hinblick auf das HVA 22 und andererseits auf die nicht gezeigte Rückstellfeder des zugehörigen Hubventils 2, 2' abgestellt ist, wird weiter vorgeschlagen, daß die auf den Hubzylinder 16 einwirkende Bügelfeder 17 in geringem Abstand über der Lagerbrücke 15 verlaufend angeordnet ist und über einen ösenartigen Endabschnitt 32 an einer seitlichen Stirnfläche 33 der Lagerbrücke 15 mittels einer mit dem Anschlagbolzen 19 fluchtenden Verschraubung 34 befestigt ist, die ferner als Anschlag einer vorgespannten Druckfeder 35 für den in der Lagerbrücke 15 schiebebeweglich angeordneten Anschlagbolzen 19 dient. Zur leichten Demontage des aus Ölführungsgründen hohlen Anschlagbolzens 19 kann dieser an seiner Innenseite mit einem Gewinde versehen sein zum Angriff einer Demontage-Schraube (nicht gezeigt).

Wie weiter aus Figur 2 hervorgeht, steht die Rolle 7 über beiderseits angreifende Lenker 36 mit einem Steuerarm 37 einer über ein Schneckengetriebe 38 motorisch diskontinuierlich antreibbaren Steuerwelle 39 in Antriebsverbindung, wobei jeder mit der Rolle 7 zusammenwirkende Steuemocken 3 an die Nockenspitze 14 anschließend und vor der Schließflanke einen rampenartig verlaufenden Abschnitt aufweist. Dieser rampenartig verlaufende Abschnitt bewirkt bei einer zur Nockenwellen-Drehachse 8 konzentrisch ausgebildeten Kurvenbahn 6 am Kipphebel 5 gemäß Figur 3 bei jeder Hubkurve der oberen Hubkurvenschar nach dem Kurvenscheitel einen dachartig abfallenden Verlauf. Dieser dachartige Verlauf ist über den rampenartig verlaufenden Abschnitt in Verbindung mit der Kipphebel-Kinematik so gewählt, daß die Ventil-Öffnungswinkel der Hubkurvenschar nahe der Abszisse in erfindungsgemäßer Weise vorzugsweise <100° Kurbelwelle sind.

Zur Erzielung eines vorteilhaft kompakt bauenden Ventiltriebes 1 dient eine einzige Nockenwelle 4 mit Steuernocken 3, 40 für Ein- und Auslaß-Hubventile 2, 2' bzw. 41 mit einem auf einer gehäusefest angeordneten Kipphebelwelle 42 gelagerten Kipphebel 43 für ein Auslaß-Hubventil 41, wobei zwischen der Kipphebelwelle 42 und der relativ zu dieser tiefer in einem Zylinderkopf 44 angeordneten Nockenwelle 4 die Steuerwelle 39 vorgesehen ist zur Betätigung der Rolle 7 zwischen dem Einlaß-Steuernocken 3 und dem Kipphebel 5 mit gesteuerte verlagerbarer Kippachse 9 zum variablen Betrieb bzw. zur variablen Steuerung des Einlaß-Hubventils 2, 2'.

Die vorbeschriebene, kompakte Anordnung ist insbesondere dann vorteilhaft, wenn bei einem Zylinderkopf 44 mit zwei Einlaß-Hubventilen 2, 2' je Brennraum die zugeordneten Kipphebel 5 mit verlagerbarer Kippachse 9 jeweils gesondert über die Betätigungseinrichtungen 29, 29' ansteuerbar angeordnet sind derart, daß eines der Hubventile 2' mit konstantem Öffnungswinkel bezüglich einer Ein-/Auslaß-Überschneidung und eines Ventilhubes variabel gesteuert ist und daß das andere Hubventil 2 erfindungsgemäß mit variablem Ventil-Öffnungswinkel <100° Kurbelwelle mit Ventilhüben <1,1 mm variabel gesteuert ist. Damit kann die nicht gezeigte Brennkraftmaschine im unteren Lastbereich, insbesondere im leerlaufnahen Teillastbereich verbrauchsgünstig betrieben werden durch eine gezielte Drallbildung der Ladung in einem Brennraum.

Im Rahmen der Erfindung kann die Kippachse 9 auch längs einer gekrümmten Bahn verlagerbar sein. Ferner können beide Hubventile 2, 2' für jede der in Figur 3 gezeigten Kurvenschar entsprechend synchron betätigt sein.

Weiter kann im Rahmen der Erfindung auch ein Schlepphebel als Ventilhebel Verwendung finden.

## Patentansprüche

1. Variabler Ventiltrieb für eine Brennkraftmaschine
- bei dem ein Hubventil (2, 2') von einem Steuemocken (3) einer Nockenwelle (4) mittels eines Ventilhebels (5) betätigt ist, der
- über eine in seinem ventilfemen Endbereich angeordnete Kurvenbahn (6) unter Zwischenschaltung einer gesteuert verlagerbaren Rolle (7) mit dem Steuernocken (3) zusammenwirkt derart, daß
- die quer zur Nockenwellen-Drehachse (8) gegen und in Drehrichtung des Steuernockens (3) diskontinuierlich verlagerbare Rolle (7) der Änderung der Öffnungs- und Schließzeitpunkte des Hubventils (2, 2') bei konstanten Öffnungswinkeln in Kombination mit variablen Ventilhüben infolge der Änderung der rollenbedingten Ventilhebelübersetzungen dient,
**dadurch gekennzeichnet,**
- **daß** die mit der Nockenwellen-Drehachse (8) im wesentlichen parallele Kippachse (9) des Ventilhebels (5) relativ zur Nockenwelle (4) längs einer Bahn (10) derart gesteuert dynamisch verlagerbar ist, daß
- mit verlagerter Kippachse (9) längs der quer zu einer Verbindungsgeraden (11) der Rollenmitte (12) mit der Ventilhebelauflage (13) am Schaftende des Hubventils (2, 2') gerichteten Bahn (10) der Ventilhebel (5) über die lediglich etwa vom Anfangsbereich bis etwa zum Endbereich der Nockenspitze (14) des Steuernockens (3) gesteuerte Rolle (7) zur Ventilbetätigung aktiviert ist.

2. Ventiltrieb nach Anspruch 1, **dadurch gekennzeichnet, daß** der zusätzlich jeweils erzielbare variable Ventil-Öffnungswinkel <120° Kurbelwelle bei variablen Ventilhüben <1,5 ist bei Verwendung eines Kipphebels (5) als Ventilhebel.

3. Ventiltrieb nach Anspruch 1 und 2, **dadurch gekennzeichnet,**
- **daß** ein Kipphebel (5) um seine Kippachse (9) kippbeweglich mit einem in einer gehäusefest angeordneten Lagerbrücke (15) längs einer geraden Bahn (10) hubgeführten Hubzylinder (16) in Verbindung steht, wobei
- der am kipphebelfernen Ende von einer vorgespannten Feder (17) beaufschlagte Hubzylinder (16) in einem Führungsabschnitt ein der vorbestimmten Hubverlagerung der Kippachse (9) entsprechend bemessenes Langloch (18) zum Eingriff eines in der Lagerbrücke (15) angeordneten Anschlagbolzens (19) umfaßt, sowie
- ferner in diesem Führungsabschnitt eine Ausnehmung (20) vorgesehen ist zum spielbehafteten Eingriff eines Schaltbolzens (21), der
- zur Freigabe des gegen die Feder (17) zwischen den Enden des Langloches (18) im Bereich der Nockenspitze (14) des Steuernockens (3) über die Rolle (7) und den um die ventilschaftseitige Kipphebelauflage (13) schwenkbaren Kipphebel (5) hubbeweglich angetriebenen Hubzylinders (16) ansteuerbar ist.

4. Ventiltrieb nach den Ansprüchen 1 bis 3, **dadurch gekennzeichnet,**
- **daß** der von einer Bügelfeder (17) beaufschlagte Hubzylinder (16) über ein hydraulisches Ventilspiel-Ausgleichselement (HVA 22) auf einem mit dem Kipphebel (5) über zylindrische Gelenkflächen zusammenwirkenden Gelenkstein (23) abgestützt ist, wobei
- zur Ölversorgung des HVA (22) ein zum Schaltbolzen (21) diametral fluchtend angeordneter, hohler Anschlagbolzen (19) mit einer Ölkammer (24) einer in der Lagerbrücke (15) ausgebildeten Verteilerleitung (25) kommuniziert zur Fortleitung des Öls über eine im Langloch (18) vorgesehene Durchbrechung (26) des Hubzylinders (16) in dessen mit dem HVA (22) in Verbindung stehenden Innenraum (27), der
- federseitig über eine in einem Verschluß (28) vorgesehene Einrichtung entlüftet ist.

5. Ventiltrieb nach den Ansprüchen 1 bis 4, **dadurch gekennzeichnet,**
- **daß** eine ansteuerbare Betätigungseinrichtung (29, 29') über eine winkelverstellbare Schaltwelle (30, 30') mit jeweils einem drehfest angeordneten, federelastischen Hebel (31, 31') auf den jeweiligen Schaltbolzen (21) antreibend einwirkt, wobei
- in der Phase der Betätigung des Hubventils (2, 2') mit über den Hubzylinder (16) blockierten Schaltbolzen (21) bei zugleich angesteuerter Betätigungseinrichtung (29, 29') über die jeweilige Schaltwelle (30, 30') der jeweilige federelastische Hebel (31, 31') derart vorgespannt ist, daß
- bei Erreichen der Grundkreisphase der Rolle (7) am Steuernocken (3) der Schaltbolzen (21) aus der Ausnehmung (20) im Hubzylinder (16) ausgerückt und in ausgerückter Position über den jeweiligen Hebel (31, 31') gehalten ist.

6. Ventiltrieb nach den Ansprüchen 1 bis 5, **dadurch gekennzeichnet,**
- **daß** die auf den Hubzylinder (16) einwirkende Bügelfeder (17) in geringen Abstand über der Lagerbrücke (15) verlaufend angeordnet ist und
- über einen ösenartigen Endabschnitt (32) an einer seitlichen Stirnfläche (33) der Lagerbrücke (15) mittels einer mit dem Anschlagbolzen (19) fluchtenden Verschraubung (34) befestigt ist, die
- ferner als Anschlag einer vorgespannten Druckfeder (35) für den in der Lagerbrücke (15) schiebebeweglich angeordneten Anschlagbolzen (19) dient.

7. Ventiltrieb nach den Ansprüchen 1 bis 6, **dadurch gekennzeichnet,**
- **daß** die Rolle (7) über beiderseits angreifende Lenker (36) mit einem Steuerarm (37) einer über ein Schneckengetriebe (38) motorisch diskontinuierlich antreibbaren Steuerwelle (39) in Antriebsverbindung steht, wobei
- jeder mit der Rolle (7) zusammenwirkende Steuernocken (3) an die Nockenspitze (14) anschließend und vor der Schließflanke einen rampenartig verlaufenden Abschnitt aufweist, und ferner
- die Kurvenbahn (6) des Kipphebels (5) konzentrisch zur Nockenwellen-Drehachse (8) ausgebildet ist.

8. Ventiltrieb nach den Ansprüchen 1 bis 7, **gekennzeichnet durch**
- eine einzige Nockenwelle (4) mit Steuernocken (3, 40) für Ein- und Auslaß-Hubventile (2, 2'; 41), umfassend einen auf einer gehäusefest angeordneten Kipphebelwelle (42) gelagerten Kipphebel (43) für ein Auslaß-Hubventil (41), wobei
- zwischen der Kipphebelwelle (42) und der relativ zu dieser tiefer in einem Zylinderkopf (44) angeordneten Nockenwelle (4) die Steuerwelle (39) vorgesehen ist zur Betätigung der Rolle (7) zwischen dem Einlaß-Steuernocken (3) und dem Kipphebel (5) mit gesteuert verlagerbarer Kippachse (9) zum variablen Betrieb bzw. Steuerung des Einlaß-Hubventils (2, 2').

9. Ventiltrieb nach den Ansprüchen 1 bis 8, **dadurch gekennzeichnet,**
- **daß** bei einem Zylinderkopf (44) mit zwei Einlaß-Hubventilen (2, 2') je Brennraum die zugeordneten Kipphebel (5) mit verlagerbarer Kippachse (9) jeweils gesondert ansteuerbar angeordnet sind derart, daß
- eines der Hubventile (2') mit konstantem Ventil-Öffnungswinkel bezüglich einer Ein-/Auslaß-Überschneidung und eines Ventilhubes variabel gesteuert ist und daß
- das andere Hubventil (2) mit variablem Ventil-Öffnungswinkel <100° Kurbelwelle mit Ventilhüben <1,1 mm variabel gesteuert ist.

10. Ventiltrieb nach Anspruch 9, **dadurch gekennzeichnet, daß** das zweite Hubventil (2) mit variablem Ventil-Öffnungswinkel im unteren Lastbereich der Brennkraftmaschine, insbesondere im leerlaufnahen Teillastbereich angesteuert ist.

## Claims

1. A variable valve drive for an internal combustion engine
- wherein a gate valve (2, 2') is operated by a control cam (3) of a camshaft (4) by means of a valve lever (5) which
- via a curved track (6) situated in its end region remote from the valve, co-operates with the control cam (3) with interposition of a roller (7) movable in controlled manner, so that
- the roller (7), discontinuously movable transversely of the camshaft axis (8) in and against the direction of rotation of the control cam (3), is useable for altering the opening and closing times of the gate valve (2, 2') at constant opening angles in combination with variable valve strokes as a result of the change in the valve-lever transmission ratios via the roller,
**characterised in that**
- the tilting axis (9), substantially parallel to the camshaft axis (8), of the valve lever (5) is dynamically movable in controlled manner along a track (10) relative to the camshaft (4) such that
- when the tilting axis (9) is moved along the track (10) transversely of a line (11) connecting the middle (12) of the roller to the support (13) of the valve lever on the shank end of the gate valve (2, 2'), the valve lever (5) is activated for valve operation via the roller (7), which is controlled approximately only from the initial region to approximately the end region of the peak (14) of the control cam (3).

2. A valve drive in accordance with claim 1, **characterised in that** the respective additionally attainable variable valve opening angle is < 120° crank shaft angle at variable valve strokes < 1.5, when a rocker arm (5) is used as the valve lever.

3. A valve drive in accordance with claims 1 and 2, **characterised in that**
- a rocker arm (5) tiltable around its axis (9) is connected to a reciprocating cylinder (16) guided in a stroke along a straight track (10) in a bearing bridge (15) fixed to the casing, wherein
- a guide portion of the reciprocating cylinder (16), operated by a prestressed spring (17) at the end remote from the rocker arm, has a slot (18) dimensioned in accordance with the set displacement of the tilting axis (9) during the stroke, in order to engage a stop pin (19) disposed in the bearing bridge (15), and
- the said guide portion is formed with a recess (20) for engagement, subject to clearance, of a crank rod (21) which
- can be actuated in order to release the reciprocating cylinder (16), which is driven in a stroke against the spring (17) between the ends of the slot (18) in the region of the peak (14) of the control cam (3) via the roller (7) and via the rocker arm (5), which is pivotable round its support (13) on the valve shank.

4. A valve drive in accordance with claims 1 to 3, **characterised in that**
- the reciprocating cylinder (16) acted upon by a fastening spring (17) is supported by a hydraulic valve-clearance compensating element (HVA22) on a link block (23) co-operating with the rocker arm (5) via cylindrical link surfaces, wherein
- in order to supply oil to the HVA (22), a hollow stop pin (19) disposed diametrically in line with the crank rod (21) communicates with an oil chamber (24) of a distribution line (25) formed in the bearing bridge (15) in order to convey the oil through an aperture (26) in the slot (18) of the cylinder (16) into the interior (27) thereof, which is in contact with the HVA (22) and
- is ventilated on the spring side via a device provided in a closure means (28).

5. A valve drive in accordance with claims 1 to 4, **characterised in that**
- an actuatable operating device (29, 29'), via a variable-angle control shaft (30, 30'), acts on and drives a respective co-rotatable resilient lever (31, 31') on the respective crank rod (21), wherein
- in the phase of operating the gate valve (2, 2'), each respective resilient lever (31, 31') is so stressed by the crank rod (21) blocked via the reciprocating cylinder (16), with simultaneously actuated operating device (29, 29') via the respective control shaft (31, 31') that
- when the pitch circle phase of the roller (7) is reached on the control cam (3), the crank rod (21) is disengaged from the recess (20) in the reciprocating cylinder (16) and is held in the disengaged position above the respective lever (30, 30').

6. A valve drive in accordance with claims 1 to 5, **characterised in that**
- the fastening spring (17) acting on the reciprocating cylinder (16) is disposed at a short distance above the bearing bridge (15) and
- via an eyelet-like end portion (32), is fastened to a lateral endface (33) of the bearing bridge (15) by screws (34) aligned with the stop pin (19),
- the screws also serving as a stop of a prestressed pressure spring (35) for the stop pin (19) slidably disposed on the bearing bridge (15).

7. A valve drive in accordance with claims 1 to 6, **characterised in that**
- the roller (7), via guide rods (36) engaging on each side, is connected for drive purposes to a control arm (37) of a control shaft (39) discontinuously drivable by a motor via a worm gear (38), wherein
- each control cam (3) co-operating with the roller (7) has a sloping portion adjoining the cam peak (14) and in front of the closure flank, and
- the curved track (6) on the rocker arm (5) is concentric with the camshaft axis (8).

8. A valve drive in accordance with claims 1 to 7, **characterised by**
- a single camshaft (4) with control cams (3, 40) for inlet and outlet gate valves (2, 2'; 41) comprising a rocker arm (43), mounted on a shaft (42) fixed to the casing, for an outlet gate valve (41), wherein
- between the rocker-arm shaft (42) and the camshaft (4) disposed below it in a cylinder head (44), a control shaft (39) is provided for operating the roller (7) between the inlet control cam (3) and the rocker arm (5) having a controlled movable tilting axis (9), for variable operation or control of the inlet gate valve (2, 2').

9. A valve drive in accordance claims 1 to 8, **characterised in that**
- in the case of a cylinder head (44) with two inlet gate valves (2, 2') per combustion chamber, the associated rocker arms (5) having a movable tilting axis (9) are each separately controllable, such that
- one of the gate valves (2') is variably controlled with a constant valve opening angle relative to an inlet/outlet overlap and a valve stroke, and
- the other gate valve (2) is variably controlled with a variable valve opening angle < 100° crankshaft with valve strokes < 1.1 mm.

10. A valve drive in accordance with claim 9, **characterised in that** the second gate valve (2) with a variable valve opening angle is actuated at lower engine loads, especially at near-idling loads.

## Revendications

1. Entraînement de soupape variable pour un moteur à combustion interne
- dans lequel une soupape (2, 2') est actionnée par une came de commande (3) appartenant à un arbre à cames (4) au moyen d'un levier de soupape (5), lequel coopère avec la came de commande (3) par l'intermédiaire d'une portée courbe (6) disposée dans sa région terminale éloignée de la soupape, avec interposition d'un galet (7) qui peut être déplacé de façon commandée, d'une manière telle que
- le galet (7), qui peut être déplacé de façon discontinue transversalement à l'axe de rotation (8) de l'arbre à cames dans le sens de la rotation de la came de commande (3) et dans le sens inverse, serve à modifier les instants d'ouverture et de fermeture de la soupape (2, 2') en conservant des angles d'ouverture constants en combinaison avec des courses de soupape qui varient par suite de la modification des rapports de transmission du levier de soupape qui sont liés au galet,
**caractérisé en ce que**
- l'axe de pivotement (9) du levier de soupape (5), qui est sensiblement parallèle à l'axe de rotation (8) de l'arbre à cames, peut être déplacé dynamiquement de façon commandée, par rapport à l'arbre à cames (4) le long d'une trajectoire (10) de telle manière que
- lorsque l'axe de pivotement (9) est déplacé le long de la trajectoire (10), orientée transversalement à une droite de jonction (11) qui joint le centre (12) du galet à la portée du levier de soupape (13) située au droit de l'extrémité de la tige de la soupape (2, 2'), le levier de soupape (5) soit activé pour l'actionnement de la soupape par l'intermédiaire du galet (7) qui est commandé seulement à peu près depuis la région initiale jusqu'à la région finale de la pointe (14) de la came de commande (3).

2. Entraînement de soupape selon la revendication 1,
**caractérisé en ce que**
l'angle d'ouverture de soupape variable, qui peut être obtenu en supplément à chaque fois est de < 120 ° du vilebrequin avec des courses de soupape variables de < 1,5 mm, en particulier lorsqu'on utilise un culbuteur comme levier de soupape.

3. Entraînement de soupape selon la revendication 1 et 2,
**caractérisé en ce que**
- un culbuteur (5) est relié pour son pivotement autour de son axe de pivotement (9), à un vérin (16) guidé en translation le long d'une trajectoire rectiligne (10) dans une rampe de paliers (15) agencée fixe par rapport au carter,
- le vérin (16) qui est sollicité par un ressort précontraint (17) à son extrémité éloignée du culbuteur, comprenant, dans un segment de guidage, un trou allongé (18) d'une dimension qui correspond au déplacement prédéterminé de l'axe de pivotement (9) qui est destiné à entrer en prise avec un doigt de butée (19) disposé dans la rampe de paliers (15), cependant que
- il est prévu en outre dans ce segment de guidage, un évidement (20) destiné à entrer en prise avec jeu avec un doigt de commande (21) qui
- peut être commandé, pour la libération du vérin (16) entraîné mobile en translation à l'encontre du ressort (17) entre les extrémités du trou allongé (18) dans la région de la pointe (14) de la came de commande (3) par l'intermédiaire du galet (7) et du culbuteur (5) qui peut pivoter autour de la portée de culbuteur (13) côté tige de soupape.

4. Entraînement de soupape selon les revendications 1 à 3,
**caractérisé en ce que**
- le vérin (16) avantageusement sollicité par un ressort en épingle à cheveux (17) prend appui, par l'intermédiaire d'un élément de rattrapage de jeu de soupape hydraulique (HVA 22), sur un pivot d'articulation (23) qui coopère avec le culbuteur (5) par l'intermédiaire de surfaces d'articulation cylindriques, dans lequel
- pour l'alimentation en huile du HVA (22), le doigt de butée creux (19), qui est disposé en alignement diamétral avec le doigt de commande (21), communique avec une chambre à huile (24) d'un conduit de distribution (25) formé dans la rampe de paliers (15) et destiné à conduire l'huile, par l'intermédiaire d'un ajour (26) du vérin (16) prévue dans le trou allongé (18), avec le volume intérieur (27) de ce cylindre, qui est en communication avec le HVA (22) et qui
- sur le côté du ressort, est mis à la purge d'air par l'intermédiaire d'un dispositif prévu dans une fermeture (28).

5. Entraînement de soupape selon les revendications 1 à 4,
**caractérisé en ce que**
- un dispositif d'actionnement (29, 29') pouvant être commandé agit en entraînement sur le doigt de commande correspondant (21) par l'intermédiaire d'un arbre de commande (30, 30') réglable en angle, muni d'un levier (31, 31'), élastique à la façon d'un ressort, monté fixe en rotation, cependant que
- dans la phase de l'actionnement de la soupape (2, 2'), avec des doigts de commande (21) bloqués au moyen du vérin (16), alors que le dispositif d'actionnement (29, 29') est commandé en même temps, le levier (31, 31') correspondant, élastique à la façon d'un ressort, est précontraint par l'intermédiaire de l'arbre de commande (30, 30') de telle manière que
- lorsque le galet (7) atteint la phase du cercle de base sur la came de commande (3), le doigt de commande (21) se dégage de l'évidement (20) du vérin (16) et soit retenu dans la position dégagée au moyen du levier (31, 31') correspondant.

6. Entraînement de soupape selon les revendications 1 à 5,
**caractérisé en ce que**
- le ressort en épingle à cheveux (17) qui agit sur le vérin (16) est disposé pour s'étendre à petite distance au-dessus de la rampe de paliers (15) et
- est fixé, par un segment terminal (32) en forme d'oeillet, à une surface frontale latérale (33) de la rampe de paliers (15) au moyen d'un boulonnage (34) qui est dans l'alignement du doigt de butée (19) et
- qui sert en supplément de butée pour un ressort de compression précontraint (35) prévu pour le doigt de butée (19) disposé mobile en translation dans la rampe de paliers (15).

7. Entraînement de soupape selon les revendications 1 à 6,
**caractérisé en ce que**
- le galet (7) est en liaison d'entraînement, par l'intermédiaire de biellettes (36) qui l'attaquent sur les deux côtés, avec un bras de commande (37) appartenant à un arbre de commande (39) qui peut être entraîné de façon discontinue, au moteur, par l'intermédiaire d'un entraînement à vis sans fin (38),
- chaque came de commande (3) qui coopère avec le galet (7) présentant un segment à profil de rampe à la suite de la pointe de came ( 14) et en avant du flanc de fermeture, et, en outre,
- la portée courbe (6) du culbuteur (5) est formée concentriquement à l'axe de rotation (8) de l'arbre à cames.

8. Entraînement de soupape selon les revendications 1 à 7,
**caractérisé par**
- un seul arbre à cames (4) muni de cames de commande (3, 40) pour soupapes d'admission et d'échappement (2, 2' ; 41), qui comprend un culbuteur (43) pour une soupape d'échappement (41) tourillonné sur un arbre de culbuteur (42) monté solidaire du carter,
- dans lequel l'arbre de commande (39) prévu entre l'arbre de culbuteurs (42) et l'arbre à cames (4) disposé plus bas que celui-ci dans une culasse (44) est prévu pour l'actionnement du galet (7) entre la came de commande d'admission (3) et le culbuteur (5), avec un axe de pivotement (9) pouvant être déplacé de façon commandée pour le fonctionnement variable ou la commande variable de la soupape d'admission (2, 2').

9. Entraînement de soupape selon les revendications 1 à 8,
**caractérisé en ce que**
- dans le cas d'une culasse (44) possédant deux soupapes d'admission (2, 2') par chambre de combustion, les culbuteurs (5) correspondants à axe de pivotement (9) mobile sont disposés pour être commandés individuellement, de telle manière que
- une des soupapes (2') soit commandée avec un angle d'ouverture de soupape constant, mais de façon variable sous le rapport du recouvrement entre admission et échappement et d'une course de soupape, et que
- l'autre soupape (2) soit commandée de façon variable avec un angle d'ouverture de soupape variable de < 100 ° du vilebrequin, avec des courses de soupape de < 1,1 mm.

10. Entraînement de soupape selon la revendications 9,
**caractérisé en ce que**
la deuxième soupape (2) est commandée avec un angle d'ouverture de soupape variable dans la basse gamme de charge du moteur à combustion interne, en particulier dans la gamme de charge partielle proche du ralenti.
